# EUROPÄISCHE PATENTSCHRIFT

(11) **EP 4 204 161 B1**
(45) Veröffentlichungstag und Bekanntmachung des Hinweises auf die Patenterteilung: **18.09.2024**
(21) Anmeldenummer: 21790112.3
(22) Anmeldetag: 05.10.2021
(51) Int. Cl.: B02C 21/02, B07B 1/00, B27L 11/00

(54) **VERFAHREN UND VORRICHTUNG ZUM HERSTELLEN VON HOLZSPÄNEN**
MODULAR RECYCLING PLANT
INSTALLATION MODULAIRE DE RECYCLAGE

(30) Priorität: 19.10.2020 EP 20202644
(43) Veröffentlichungstag der Anmeldung: 05.07.2023
(73) Patentinhaber: SWISS KRONO Tec AG, 6004 Luzern (CH)
(72) Erfinder: LANGHARDT, Martin, 6170 Schüpfheim (CH)
(74) Vertreter: Kalkoff & Partner Patentanwälte mbB
(86) Internationale Anmeldenummer: PCT/EP2021/077467
(87) Internationale Veröffentlichungsnummer: WO 2022/084031

(56) Entgegenhaltungen:
- EP-A1- 0 443 315
- FR-A1- 2 312 599
- KR-A- 20020 071 507
- KR-B1- 100 494 578
- US-A- 4 383 651

## Beschreibung

Die Erfindung betrifft ein Verfahren und eine Vorrichtung zum Herstellen von Holzspänen für die Fertigung von Spanplatten.

Der Großteil von Holzspänen wird industriell aus unver- bzw. bearbeitetem Holz hergestellt und für die Produktion von Holzwerkstoffen eingesetzt. Zu diesem Zweck werden Vorrichtungen mit großer Leistung stationär errichtet, meist in Hallen oder Unterständen.

Sollen kleinere Mengen eines anderen, holzbasierten Materials, z. B. Recyclingholz, zu Holzspänen aufgearbeitet werden, so wird das andere holzbasierte Material dem unverarbeiteten oder unbearbeiteten Rohmaterial für die Spanherstellung zugegeben. Es liegt auf der Hand, dass dieses Verfahren, bei dem unterschiedliches Material ungeordnet verarbeitet werden muss, nicht gut zu steuern ist.

Die US 4 383 651 A zeigt eine mobile, tragbare Brech- und Siebanlage umfassend einen Brecher, eine Siebvorrichtung und ein Förderband, die auf einem Anhänger mit einem Hauptrahmen und Stützrädern montiert sind.

Die EP0443315A offenbart eine Vorrichtung aufweisend Tragkonstruktionen, die ausgelegt sind, eine Materialzerkleinerung aufzunehmen und eine Sortierung und eine Steuerung für die Materialzerkleinerung und Sortierung, wobei die Tragkonstruktionen auf einem Fundament, aufeinander oder auf einer einfachen Tragkonstruktion aufgestellt und durch materialführende Leitungen untereinander verbunden sind, und wobei die Vorrichtung mobil oder semi-mobil angeordnet ist. Weiterer Stand der Technik ist in der KR20020071507A und der FR2312599A zu finden.

Der Erfindung liegt also die Aufgabe zugrunde, ein Verfahren und eine Vorrichtung bereitzustellen, die eine verbesserte Bereitstellung von Holzspänen erlauben.

Die Aufgabe wird gelöst mit einem Verfahren nach Anspruch 1 und einer Vorrichtung nach Anspruch 10.

Das erfindungsgemäße Verfahren zum Herstellen von Holzspänen für die Fertigung von Spanplatten, insbesondere aus Recyclingholz, weist folgende Elemente bzw. Schritte auf:
- eine Materialzufuhr in mindestens einer ersten Tragkonstruktion,
- eine erste maschinelle Sortierung für das zu zerkleinernde Material in mindestens einer zweiten Tragkonstruktion,
- eine Materialzerkleinerung in mindestens einer dritten Tragkonstruktion und
- eine zweite maschinelle Sortierung für das zerkleinerte Material in mindestens einer vierten Tragkonstruktion
wobei die erste, zweite, dritte und vierte Tragkonstruktion semi-mobil jeweils auf einem Fundament und/oder auf einer Stützkonstruktion angeordnet und entweder unmittelbar miteinander oder durch materialführende Leitungen verbunden werden, wobei das zugeführte Material aus der Materialzufuhr durch eine erste materialführende Leitung zur ersten maschinellen Sortierung gefördert, sortiert und durch eine zweite materialführende Leitung von der ersten maschinellen Sortierung der Materialzerkleinerung zugeführt und dort zu Holzspänen zerkleinert und von dort durch eine dritte materialführende Leitung der zweiten maschinellen Sortierung zugeführt wird, wo die Holzspäne maschinell sortiert und wonach die Holzspäne für die Herstellung von Spanplatten bereitgestellt werden. Die erste und zweite Sortierung erfolgt erfindungsgemäß maschinell.

Die Auswahl von Aggregaten für die Materialzufuhr, die Sortierung und die Zerkleinerung in einer Größe, dass sie in einer Tragkonstruktion montiert werden können, sind ein Element der Erfindung. Solche Aggregate sind verfügbar. Es handelt sich jedoch um Aggregate, die üblicherweise in Hallen oder Gebäuden auf festen Fundamenten montiert werden, die also immobil sind. Sie können erfindungsgemäß z. B. durch Anpassung der Befestigungspunkte an den Einbau in einer Tragkonstruktion angepasst werden.

Das Montieren der Aggregate sowie ggf. der Steuerung in einer Tragkonstruktion ist ein weiteres, wesentliches Element der Erfindung. Nach einer bevorzugten Ausführungsform werden daher Träger, meist Träger aus Metall, z. B. Doppel-T-Träger aus Stahl, zu einer Tragkonstruktion gefügt, die auf das jeweilige Aggregat, sein Gewicht und seine Gewichtsverteilung sowie an Besonderheiten z. B. während des Betriebs, beispielsweise das Schwingungsverhalten, angepasst ist. Ggf. wird die Tragkonstruktion durch abschnittsweise oder vollständig zwischen die Träger eingefügte Stahlprofile oder Stahlbleche verstärkt, insbesondere an Auflage- oder Befestigungspunkten der Aggregate und/oder im Bereich von Anschlüssen zur Manipulation der Tragkonstruktion sowie im Bereich von Anschlüssen zum Befestigen der Tragkonstruktionen auf Transportmitteln. Die Stahlprofile oder Stahlbleche werden bevorzugt mit den Trägern verschweißt, sie können aber auch auf andere Weise lösbar oder unlösbar mit den Trägern verbunden werden, z. B. durch Nieten, Bolzen oder Schrauben. Dadurch wird die Tragkonstruktion optimal auf die Sicherung bzw. Befestigung des Aggregats an der Tragkonstruktion ausgelegt.

Diese Tragkonstruktion, in die das jeweilige Aggregat dann eingesetzt wird, wird bevorzugt mindestens abschnittsweise mit Wänden an Boden, Seiten und Decke verkleidet, so dass ein Container entsteht. Bei Bedarf kann also z. B. eine Wand ganz oder teilweise fehlen, wenn ein Aggregat sich nicht vollständig in einem Container unterbringen lässt. Wird im Zusammenhang mit dieser Erfindung der Ausdruck Container verwendet, so ist im Wesentlichen eine mindestens abschnittweise mit Boden, Wänden und/oder Decke verkleidete Tragkonstruktion gemeint. Anschlüsse zum Manipulieren des Containers können ebenfalls dort angebracht werden, wo der Schwerpunkt des jeweiligen Containers es erlaubt, so dass der Container mit dem jeweils darin angebrachten Aggregat sicher manipuliert werden kann. Für andere Aggregate, die keine besonderen Anforderungen an den Container haben, können z. B. auch handelsübliche, vorgefertigte Container, z. B. Seecontainer eingesetzt werden, z. B. für die Unterbringung der Steuereinheit.

Wenn es erforderlich ist, einen Container oberhalb des Bodenniveaus anzuordnen, ohne dass er auf eine andere Tragkonstruktion oder einen anderen Container aufgesetzt werden kann, empfiehlt sich das Anordnen des Containers auf einer einfachen Tragkonstruktion, die im Zusammenhang mit dieser Erfindung als Stützkonstruktion bezeichnet wird, wobei die Stützkonstruktion kein Aggregat enthält, sondern nur aus miteinander verbundenen Trägern besteht.

Die Stützkonstruktion weist bevorzugt die gleiche Länge und Breite auf wie die für die Vorrichtung verwendeten Tragkonstruktion bzw. Container, die Aggregate enthalten. Die Höhe der Stützkonstruktion kann bevorzugt individuell angepasst werden, so dass die verschiedenen Stütz- oder Tragkonstruktionen bzw. Container in optimaler Höhe zueinander aufgestellt werden können. Für die Stützkonstruktion werden vorteilhaft dieselben Befestigungs- und Tragvorrichtungen verwendet wie sie auch die Tragkonstruktionen bzw. Container mit Aggregaten aufweisen. Bevorzugt können die Anschlüsse, die die Tragkonstruktion bzw. der Container bereits für das Manipulieren und den Transport aufweist, zum Sichern der Tragkonstruktion bzw. des Containers, die ein Aggregat enthalten an der Stützkonstruktion, die kein Aggregat enthält, genutzt werden. Ggf. können weitere Anschlüsse zum Sichern der Tragkonstruktion bzw. des Containers mit Aggregat an der Stützkonstruktion ohne Aggregat geschaffen werden. Bevorzugt werden lösbare Anschlüsse, z. B. geschraubte oder gesteckte bzw. formschlüssige Verbindungen.

Erfindungsgemäß werden Aggregate wie Materialzufuhr, erste und zweite Sortierung sowie Materialzerkleinerung, Materialabscheidung und Puffer in einer Tragkonstruktion angeordnet. Besonders bevorzugt sind Tragkonstruktionen, die transportabel sind. Typische Tragkonstruktionen im Sinne der Erfindung entsprechen in ihrer Größe z. B. handelsüblichen 20-Fuß- oder 40-Fuß-Containern, die auf Transportmitteln wie z. B. LKWs oder mit der Bahn transportiert werden können. Bevorzugt sind die Tragkonstruktionen hierzu mit Anschlüssen versehen, die das Manipulieren der Tragkonstruktionen sowie das Befestigen der Tragkonstruktionen auf Transportmitteln erlauben. Da die Aggregate, die zum Herstellen von Holzspänen benötigt werden, jedoch ein hohes Gewicht und meist eine ungleiche Gewichtsverteilung aufweisen, sind übliche Seecontainer in der Regel nicht gut geeignet, vielmehr werden erfindungsgemäß die vorstehend beschriebenen für das jeweilige Aggregat individualisierten Tragkonstruktionen eingesetzt.

Die Aggregate, die zur Durchführung des Verfahrens eingesetzt werden, können einerseits vollständig in einer Tragkonstruktion aufgenommen werden. Ein typisches Aggregat, das in einer Tragkonstruktion untergebracht werden kann, ist die Materialzufuhr. Alternativ kann ein Aggregat auch in Segmente untergliedert und in zwei oder mehr Tragkonstruktionen untergebracht werden. Typisch ist hier die Sortierung, die in einer einfachen Ausführung zwar auch in einer Tragkonstruktion untergebracht werden kann. Sowohl die erste als auch die zweite Sortierung sind aber bevorzugt mehrstufig ausgebildet. Die einzelnen Stufen der ersten bzw. zweiten Sortierung bilden Segmente, die ggf. auf zwei oder mehr Tragkonstruktionen aufgeteilt werden können. Erfindungsgemäß erfolgt die Sortierung maschinell. Die vorstehend erwähnten zweiten und vierten Tragkonstruktionen für die Sortierung können also jeweils als Gruppe von mindestens zwei Tragkonstruktionen ausgebildet sein. Die Erfindung sieht keine manuelle Sortierung vor.

Die einzelnen Aggregate der Vorrichtung können stabil an bzw. in einer Tragkonstruktion befestigt werden durch lösbare oder unlösbare Verbindungen. Bei Bedarf kann ein einzelnes Aggregat auch auf einer dämpfenden Lagerung in eine Tragkonstruktion befestigt werden, insbesondere dann, wenn das jeweilige Aggregat im Betrieb Schwingungen bzw. Schallwellen verursacht. Durch die beschriebene Anordnung einer Tragkonstruktion auf einem Fundament, einer einfachen Stützkonstruktion oder einem anderen Container kann dem Problem von Schwingungen, insbesondere Schallwellen weiter Rechnung getragen werden. Ist die Tragkonstruktion als Container ausgebildet, können durch Schallquellen ausgelöste Schwingungen vorteilhaft durch eine entsprechende schallisolierende Beschichtung der Innenwände, des Bodens und/oder der Decke des Containers gedämmt werden, besser als es in einer Halle oder einem anderen Gebäude möglich wäre. Die erfindungsgemäße Vorrichtung kann also auch in einer Umgebung aufgestellt werden, in der nur eine limitierte Geräuschbelastung zulässig ist. Vorteilhaft weist die erfindungsgemäß eingesetzte Tragkonstruktion, wenn sie als Container ausgebildet ist, mindestens eine verschließbare Öffnung, z. B. eine Tür auf, die das Warten und ggf. Reparieren des im Spezialcontainer installierten Aggregats vereinfacht. Insbesondere ein für die Steuerung eingesetzter Container, z. B. ein vorgefertigter Container, weist Türen auf. Es hat sich zudem herausgestellt, dass die einzelnen Aggregate mit der Transportkonstruktion das zulässige Gewicht eines Transportfahrzeugs nicht übersteigen, so dass insbesondere wenn die Tragkonstruktion die Abmessungen eines 20-Fuß- oder 40-Fuß-Containers nicht übersteigt, eine semi-mobile Vorrichtung zur Durchführung des erfindungsgemäßen Verfahrens eingesetzt werden kann.

Die Tragkonstruktionen mit den darin angeordneten Aggregaten werden erfindungsgemäß nicht auf den Fahrzeugen belassen. Vielmehr werden sie auf einem Fundament, insbesondere auf Punktfundamenten, die schnell, preiswert und einfach herstellbar sind, aufgestellt, ohne jedoch dauerhaft mit dem Fundament verbunden zu werden.

Bei Bedarf können die Tragkonstruktionen, Stützkonstruktionen bzw. Container aufeinandergestapelt werden. Diese Ausführung wird insbesondere dann bevorzugt, wenn, dem Materialfluss vom zugeführten Material bis zum Holzspan folgend, der Auslass eines zuerst vom Material durchlaufenden Containers über dem Einlass eines nachfolgend vom Material durchlaufenden Containers angeordnet werden kann. Typisch kann dies z. B. bei einer mehrstufigen Sortierung erfolgen.

Aus der Beschreibung zum Aufstellen der Tragkonstruktion bzw. des Containers wird deutlich, dass die erfindungsgemäße Vorrichtung zum Herstellen von Holzspänen sehr einfach und ohne große Vorbereitung aufgestellt werden kann. Entsprechend ist die Vorrichtung auch einfach wieder abbaubar und kann an anderer Stelle neu errichtet werden. Sie ist also semi-mobil.

Die erfindungsgemäße Vorrichtung kann einfach um weitere Aggregate ergänzt oder reduziert werden, je nachdem, welche Anforderungen sich aus dem eingesetzten Holzmaterial ergeben oder welche Anforderungen an die herzustellenden Holzspäne ergeben. Ein Gebäude muss nicht errichtet werden, um die erfindungsgemäße Vorrichtung aufzustellen.

Das erfindungsgemäße Verfahren bzw. die erfindungsgemäße Vorrichtung kann hinsichtlich der Leistung beliebig skaliert werden, z. B. auch dadurch, dass zwei oder mehr parallele Produktionslinien zum Herstellen von Holzspänen installiert werden. Eine typische Leistung einer Produktionslinie z. B. mit einer Ausstattung nach Anspruch 1 oder 11 kann eine Kapazität von 2 t pro Stunde bis 15 t pro Stunde an Holzspänen fassen. Wobei hier der Hacker Kapazitäten z. B. von mindestens 6 t pro Stunde, vorzugsweise 10 t pro Stunde, aufweist. Die Sortierung kann Kapazitäten von bis zu 20 Tonnen pro Stunde erreichen, abhängig von der gewählten Größe des Containers. Bei 20-Fuß-Containern kann die Sortierung eine Kapazität z. B. von 10 t pro Stunde, vorzugsweise 12 t pro Stunde verarbeiten. Hingegen bei 40-Fuß-Containern können bis zu 20 t pro Stunde sortiert werden. Daher ist es naheliegend die Kapazitäten der Sortierung an die Leistung des Hackers anzupassen.

Die materialführenden Leitungen, die die Tragkonstruktionen oder die Container bzw. die darin montierten Aggregate wie Materialzufuhr, erste Sortierung, Materialzerkleinerung, zweite Sortierung und ggf. Puffer oder Materialabscheider miteinander verbinden, sind bevorzugt modular aufgebaut, also z. B. aus verschraubten Leitungsabschnitten. Auf diese Weise können die Leitungen an die jeweilige Ausführung bzw. den jeweiligen Standort der erfindungsgemäßen Vorrichtung angepasst werden. Das zu zerkleinernde Material bzw. die Holzspäne werden in den materialführenden Leitungen, insbesondere bei Rohrleitungen z. B. mittels Schwerkraft, Vibrationen, als Saugleitung oder mittels Druckluft gefördert. Bei Bedarf können auch Förderbänder, Trogkettenförderer oder dergleichen als materialführende Leitungen eingesetzt werden, wobei das Material oder die Holzspäne dann auf den umlaufenden Bändern von einem der vorbeschriebenen Aggregate zum nächsten oder von einer Sortierstufe zur nächsten gefördert werden können. Die Förderbänder können offen oder geschlossen ausgebildet sein.

Das erfindungsgemäße Verfahren kann kontinuierlich oder diskontinuierlich durchgeführt werden, wobei eine kontinuierliche Verfahrensführung bevorzugt wird. Die Zuführung von zu zerkleinerndem Material zur Materialzufuhr ist bevorzugt kontinuierlich ausgestaltet. Die Vorrichtung bzw. das Verfahren nach der Erfindung ist geeignet, jegliches Holzmaterial zu zerkleinern. Das zu zerkleinernde Material ist jedoch bevorzugt Recyclingholz, insbesondere unbehandeltes bzw. unbeschichtetes Recyclingholz, z. B. aus gebrauchtem Verpackungsmaterial wie Kisten oder Paletten, das in wesentlich geringeren Mengen und dezentral, also in anderer räumlicher Verteilung, verfügbar ist. Zudem handelt es sich oft um großvolumiges Material, das aufwändig bzw. kostenintensiv zu transportieren ist. Das zu zerkleinernde Material wird bevorzugt in einer Größe von bis zu 500 mm, vorteilhaft bis zu 300 mm in der maximalen Ausdehnung zugeführt. Der erfindungsgemäßen Vorrichtung bzw. dem erfindungsgemäßen Verfahren ist also ggf. eine erste Vorrichtung zum Reduzieren der maximalen Größe des zu zerkleinernden Materials vorgeschaltet.

Die Materialzufuhr der erfindungsgemäßen Vorrichtung bzw. des erfindungsgemäßen Verfahrens weist vorteilhaft einen Aufnahmebehälter auf, der ggf. auch aus der ersten Tragkonstruktion, die in der Regel als Container mit geschlossenen Seitenwänden und Boden bestehen kann oder der in die erste Tragkonstruktion eingesetzt ist. Das Eintragen des zu zerkleinernden Materials erfolgt über einen Einlass, vorteilhaft über eine offene Oberseite des Containers. Des Weiteren weist die Materialzufuhr einen Austrag auf, der das zugeführte Holzmaterial dosiert den nachfolgenden Bearbeitungsaggregaten, zunächst der ersten Sortierung, zuführt. Der Austrag kann z. B. als Schubboden oder als Austragsschnecke ausgeführt sein. Ggf. ist im Aufnahmebehälter ein schiefer Boden eingezogen, der das darin aufgenommene Holzmaterial dem Austrag zuführt. Vom Austrag wird das zu zerkleinernde Material dosiert, das heißt in einem gleichmäßigen Materialfluss, über die erste materialführende Leitung der ersten Sortierung zugeführt.

Die erste Sortierung betrifft die Sortierung des zu zerkleinernden Materials. Sortiert wird mindestens eine vorgegebene Fraktion, die sich zur nachfolgenden Materialzerkleinerung eignet. Aussortiert werden bevorzugt zu große Stücke, ggf. auch zu kleine Stücke. Insbesondere zu große Stücke können noch einmal der Zerkleinerung vor der Materialzufuhr zugeführt werden. Ggf. können verschiedene Fraktionen des zu zerkleinernden Materials sortiert werden, die z. B. in der Materialzerkleinerung verschiedenen Zerkleinerungsvorrichtungen zugeführt werden. Das Sortieren erfolgt erfindungsgemäß mit Hilfe von Rosten, Sieben, Schwingsieben, Rüttlern oder Förderbändern, jeweils durch eine Luftsichtung, z. B. über eine Saugluft- oder Druckluftleitung und/oder durch Vibration, wobei die Aggregate der ersten Sortierung in einer zweiten Tragkonstruktion und die Aggregate der zweiten Sortierung in einer vierten Tragkonstruktion angeordnet sind. Die Sortierung wird im einfachsten Fall einstufig durchgeführt, bevorzugt wird sie mehrstufig durchgeführt. Eine typische Sortierung weist z. B. eine Kombination aus einer Vibrationsrinne und einem Sieb auf, beispielsweise einem Rollen- oder Scheibensieb. Die zweite Sortierung, die in mindestens einer vierten Tragkonstruktion angeordnet ist, folgt nach der Materialzerkleinerung. Sie ist über die dritte materialführende Leitung mit der Materialzerkleinerung verbunden und ist dazu ausgelegt, Holzspäne zu sortieren. Auch hier werden erfindungsgemäß Rüttler, Siebe oder Roste eingesetzt. Auch hier wird mit Hilfe von Druckluft oder Vibration sortiert. Auch hier ist eine Rückführung von zu großen Spänen zurück bis vor die Materialzerkleinerung bevorzugt, um Ausschuss zu vermeiden. Erfindungsgemäß erfolgt sowohl die erste als auch die zweite Sortierung maschinell.

Die Sortierung, insbesondere die erste Sortierung, wird erfindungsgemäß durch weitere Aggregate, insbesondere durch Materialabscheider, z. B. für Metall oder Kunststoff, ergänzt. Typische Aggregate zur Materialabscheidung sind Magnete, Röntgengeräte, NIR-Geräte (NIR Nahes Infrarot) oder Schwerkraftabscheider.

Das in der ersten Sortierung als Gutstoff sortierte Holzmaterial, das die gewünschten Abmessungen aufweist, wird mittels der zweiten materialführenden Leitung der Materialzerkleinerung zugeführt. Die Materialzerkleinerung ist in der dritten Tragkonstruktion angeordnet. Die Materialzerkleinerung kann mit einer der nachfolgenden Vorrichtungen Schlagwerk, Hammer, Mühle, Brecher oder Hacker oder mit einer Kombination dieser Vorrichtungen durchgeführt werden. Ziel ist, es, insbesondere aus stückigem Holzmaterial Späne zu erzeugen. Da bevorzugt Recyclingholz zerkleinert werden soll, ist die Vorrichtung zum Zerkleinern vorteilhaft darauf ausgelegt, getrocknetes Holz mit einer Feuchtigkeit von bis zu 30 Gew.-% zu zerkleinern.

Das erfindungsgemäße Verfahren kann nach einer weiteren Ausführungsform mit mindestens einen Puffer durchgeführt werden, der jeweils vor oder nach mindestens einem der vorstehenden Aggregate (Materialzufuhr, erste Sortierung, Materialzerkleinerung, zweite Sortierung) angeordnet sein kann. Bevorzugt wird ein Container als Puffer genutzt oder ein Puffer, der in einer Tragkonstruktion angeordnet ist. Das im Puffer zu speichernde Material wird über eine materialführende Leitung und einen Einlass zugeführt und über einen Auslass und eine materialführende Leitung dem nachfolgenden Aggregat zugeführt oder als Speicher für fertige Holzspäne genutzt.

Ganz allgemein ist festzuhalten, dass eine Tragkonstruktion bzw. ein Container, der entweder als Puffer oder mit einem darin angeordneten Aggregat genutzt wird, einen Einlass und einen Auslass aufweist. Bevorzugt sind Einlass und/oder Auslass jeweils mit einer materialführenden Leitung verbunden bzw. werden von einer materialführenden Leitung durchsetzt.

Die einzelnen vorstehenden Aggregate, die zur Durchführung des erfindungsgemäßen Verfahrens genutzt werden müssen bzw. können sind zur Überwachung und Steuerung bzw. Regelung jeweils mit einer Steuerung verbunden, die in einem fünften Container angeordnet ist, der auch ein bekannter Standardcontainer sein kann. Die Steuerung ist über Steuerverbindungen, die entweder als Leitungen oder drahtlos ausgestaltet sind, mit den einzelnen Aggregaten verbunden. Zudem ist die Steuerung über Steuerverbindungen mit Sensoren verbunden, die den Betriebszustand der Vorrichtungen erfassen und deren Signale von der Steuereinheit insbesondere dazu genutzt werden, um die einzelnen Aggregate zu regeln, vorzugsweise aufeinander abgestimmt zu regeln. Des Weiteren gewährleistet die Steuereinheit, dass die erzeugten Holzspäne den vorgegebenen Anforderungen entsprechen, z. B. durch Einstellen der Sortierung und/oder der Materialzerkleinerung. Bei Bedarf kann die Steuerung auch einzelne Aggregate in Betrieb nehmen oder außer Betrieb nehmen. Nach einer vorteilhaften Weiterbildung der Erfindung können auch einzelne Aggregate der Vorrichtung ohne die Steuerung in Betrieb genommen werden, z. B. um eine Charge Rohmaterial oder eine Charge Späne zu sortieren.

Nachfolgend werden Details anhand eines Ausführungsbeispiels näher erläutert. Es zeigen:
- Fig. 1: eine schematische Darstellung eines Ausführungsbeispiels einer erfindungsgemäßen Vorrichtung;
- Fig. 2: eine schematische Darstellung einer Materialzufuhr;
- Fig. 3: eine schematische Darstellung einer Sortierung gemäß einer ersten Ausfüh-rung;
- Fig. 4: eine schematische Darstellung einer Sortierung gemäß einer zweiten Ausfüh-rung;
- Fig. 5: eine schematische Darstellung eines Materialzerkleinerers;
- Fig. 6: eine schematische Darstellung eines Puffers;
- Fig. 7: eine schematische Darstellung einer Absaugung
- Fig. 8: eine schematische Darstellung einer Tragkonstruktion.

Eine erfindungsgemäße Vorrichtung 2 zum Herstellen von Holzspänen weist gemäß Fig. 1 als Aggregate der Vorrichtung 2 eine Materialzufuhr 4, eine erste Sortierung 6, eine Materialzerkleinerung 8, eine zweite Sortierung 10, eine Steuerung 12 sowie als optionale Aggregate eine Absaugung 14, einen Materialabscheider 16 und einen Puffer 18 auf. Sämtliche der vorgenannten Aggregate 4 bis 18 sind jeweils in einer Tragkonstruktion 3 angeordnet, die auch als Container, d.h. mindestens abschnittweise mit Boden, Wänden oder Decke ausgebildet sein kann.

Fig. 8 zeigt eine Tragkonstruktion 3, die zur Aufnahme eines Aggregats der erfindungsgemäßen Vorrichtung vorbereitet ist. Die Tragkonstruktion 3 ist aus Trägern 3a, hier aus Doppel-T-Trägern aus Stahl aufgebaut, die lösbar oder unlösbar miteinander verbunden, z. B. miteinander verschweißt sind. Außerdem ist bevorzugt, so wie in Fig. 8 gezeigt, dass an den Enden der Tragkonstruktion 3 jeweils zwei äußere geschlossene Rahmen 3b aus miteinander verbundenen Träger 3a angeordnet sind. Bevorzugt ist weiter ein zusätzlicher geschlossener Rahmen 3c angeordnet, der in meist mittiger Anordnung der Tragkonstruktion 3 zusätzliche Stabilität verleiht. Jeweils zwischen den äußeren geschlossenen Rahmen 3b und dem mittleren geschlossenen Rahmen 3c ist bei der Ausführung nach Fig. 8 im Boden der Tragkonstruktion 3 abschnittsweise ein Stahlprofil 3e zwischen den beiden äußeren Doppel-T-Trägern 3a eingesetzt. Es handelt sich vorliegend bei dem Stahlprofil 3e um zwei im Abstand miteinander verbundene Stahlbleche, an bzw. auf denen das jeweilige Aggregat befestigt wird. Allgemein können solche Stahlprofile 3e oder Stahlbleche je nach Bedarf abschnittsweise in den Wänden, in der Decke oder dem Boden der Tragkonstruktion angebracht werden, um das jeweils in der Tragkonstruktion 3 aufzunehmende Aggregat optimal befestigen bzw. sichern zu können. Zwischen Stahlprofil 3e oder Stahlblech oder den Doppel-T-Trägern der Tragkonstruktion 3 und dem zu befestigenden Aggregat können optional weitere Bauteile angebracht sein, z. B. zur Schall- oder Schwingungsdämpfung.

Die Träger 3a der Tragkonstruktion3 spannen einen Raum auf, dessen Grundfläche 3d frei gewählt ist, der aber bevorzugt rechteckig ist und z. B. den Abmessungen eines 20-Fuß-Seecontainers entspricht. Die Höhe der Tragkonstruktion kann ebenfalls frei gewählt werden, ist jedoch vorzugsweise darauf abgestimmt, dass die Tragkonstruktion 3 transportabel ist. Die Höhe der Tragkonstruktion ist vorzugsweise so bemessen, dass ein Transport z. B. per LKW oder Bahn möglich ist. Nimmt die Tragkonstruktion 3 ein erfindungsgemäßes Aggregat auf, ist die Höhe der Tragkonstruktion bevorzugt auf die Höhe eines 20-Fuß-Seecontainers begrenzt. Die Höhe der Tragkonstruktion 3 kann auch niedriger als bei einem 20-Fuß-Seecontainer gewählt werden, wenn sie kein erfindungsgemäßes Aggregat aufnimmt, sondern als eine einfache Trag- bzw. Stützkonstruktion ausgeführt ist, die dazu bestimmt ist, dass eine Tragkonstruktion 3, die ein Aggregat aufnimmt, auf die einfache Trag- bzw. Stützkonstruktion aufgesetzt werden soll.

Die Tragkonstruktion 3 ist, wie in den Fig. 1 bis 7 gezeigt, bei diesem Ausführungsbeispiel in der Regel als Container ausgebildet, weist also mindestens abschnittsweise einen Boden 3f und Seitenwände 3g sowie ggf. eine Decke 3h auf, z. B. um Verschmutzung der Aggregate zu vermeiden oder aus Gründen des Schallschutzes. An den Trägern 3a der Tragkonstruktion 3 bzw. den Seitenwänden 3g sind bevorzugt Mittel 3i zum Befestigen der Tragkonstruktion 3 angebracht, vorzugsweise an bzw. auf einer weiteren, einfachen Trag- bzw. Stützkonstruktion 3 oder einem anderen Container oder an einem Fahrzeug. Die Mittel 3i zum Befestigen sind an sich bekannt, zum Beispiel von Seecontainern. Es handelt sich vorzugsweise um Ausnehmungen, in die lösbare Befestigungsmittel eingreifen können. Gleichfalls können Mittel zum Manipulieren (Kranhaken, Laschen etc.) mit den Mitteln 3i zum Befestigen in Eingriff kommen, so dass die Tragkonstruktion 3 manipuliert werden kann, z. B. angehoben, positioniert oder versetzt werden kann. Die Tragkonstruktion 3 ist bevorzugt jeweils für den Transport mit LKW oder Bahn ausgelegt. Die Tragkonstruktion 3, insbesondere in der Ausführung als Container, kann Türen 3j aufweisen, bevorzugt z. B. in den Schmalseiten der meist rechteckigen Tragkonstruktion oder des Containers, um die Wartung und ggf. die Reparatur der in der Tragkonstruktion 3 installierten Aggregate zu erleichtern.

Die erfindungsgemäße Vorrichtung zeichnet sich durch einen besonders einfachen Aufbau aus, der sich für eine mobile oder semi-mobile Nutzung eignet. Die Anordnung der Aggregate kann in jeder Form von Container erfolgen, bevorzugt sind aber Container, die sich auf LKW oder Bahn transportieren lassen.

Bei der in Fig. 1 dargestellten Ausführung sind die Aggregate der Vorrichtung zum Teil in einem Container angeordnet bzw. als Container ausgebildet, also als Tragkonstruktion 3, die mindestens teilweise mit einem Boden 3f, Wänden 3g und/oder einer Decke 3h versehen ist, wobei der Container mit dem darin enthaltenen Aggregat bei der Ausführung nach Fig. 1 jeweils auf einer einfachen Trag- bzw. Stützkonstruktion 3 aus Metall aufsetzt. Die Tragkonstruktion 3 weist die gleiche Länge und Breite wie z. B. ein 20-Fuß-Seecontainer auf, während die Höhe der Tragkonstruktion 3 jeweils individuell angepasst wird. Entsprechend kann auch die Tragkonstruktion 3 wie ein bekannter Seecontainer transportiert und aufgestellt werden, insbesondere wenn die Tragkonstruktion 3 die gleichen Aufnahmen 3i für Befestigungsmittel wie ein bekannter Container aufweist.

Die ein Aggregat enthaltende Tragkonstruktion 3 bzw. der Container wird mit einem Befestigungsmittel, hier mit verschraubten Bolzen, an der einfachen Trag- bzw. Stützkonstruktion 3 befestigt. Dieses Befestigungsmittel ist entweder ein bekanntes Befestigungsmittel, mit dem der Container z. B. auch an einem LKW oder auf einem Bahnwaggon befestigt wird. Alternativ können z. B. Steckverbindungen ausgebildet werden, bei denen ein Steckelement mit einer Aufnahme 3i am Container und mit einer Aufnahme 3i an der Stützkonstruktion 3 fluchtet und diese Aufnahmen 3i durchsetzt. Durch die Aufnahmen 3i kann neben einer Steckverbindung auch eine Schraubverbindung oder eine andere, bevorzugt lösbare Verbindung zwischen dem Container und der Stützkonstruktion 3 geschaffen werden. Aber auch eine formschlüssige Verbindung kann zum Befestigen eines Containers auf einer Stützkonstruktion 3 eingesetzt werden, vorteilhaft in Verbindung mit einer zusätzlichen Steckverbindung, die ein Lösen des Containers von der Stützkonstruktion 3 verhindert. Der Vorteil der Kombination aus einer einfachen Trag- bzw. Stützkonstruktion 3 und einer ein Aggregat enthaltenden Tragkonstruktion 3 ist, dass die verschiedenen Aggregate jeweils in der optimalen Höhe zueinander angeordnet sind. Die einfache Stützkonstruktion und auch die ein Aggregat enthaltende Tragkonstruktion 3 kann an verschiedenen Standorten jeweils wiederverwendet werden. Sie kann ebenfalls auf LKW oder Bahn transportiert werden.

Alternativ wird die einfache Stützkonstruktion 3 bzw. die ein Aggregat enthaltende Tragkonstruktion 3 bzw. der Container auf ein Fundament gesetzt, wobei meist ein Punktfundament für ca. vier bis sechs Auflagepunkte genügt, auf denen die Tragkonstruktion 3 dann ruht. Nach einer dritten Ausführung können eine einfache Stützkonstruktion oder ein Aggregat enthaltende Tragkonstruktion 3 bzw. ein Container auch neben- oder aufeinander gestapelt werden. Auch bei dieser dritten Ausführung sind nebeneinander oder übereinander angeordnete Stütz- bzw. Tragkonstruktionen 3 bzw. Container aneinander gesichert, wobei die vorstehend beschriebenen Befestigungsmittel eingesetzt werden können. Die drei Alternativen der Anordnung von Stütz- bzw. Tragkonstruktionen 3 bzw. Containern können beim Aufstellen einer Vorrichtung zum Herstellen von Holzspänen mit mehreren Aggregaten auch kombiniert werden.

Die einzelnen Aggregate sind jeweils lösbar oder unlösbar an der Tragkonstruktion 3 und ggf. in einem Container befestigt, beispielsweise durch Schrauben, Steckverbindungen, Nieten, Schweißverbindungen oder Rastverbindungen, aber auch durch formschlüssige Verbindungen. Falls erforderlich, sind die einzelnen Aggregate jeweils auf schall- oder schwingungsdämpfenden Lagern montiert. Die Tragkonstruktion sieht jeweils individuell auf die Aggregate abgestimmte Träger 3a, Stahlprofile 3e und/oder Stahlbleche vor, die die Größe und das Gewicht und die Gewichtsverteilung des jeweiligen Aggregats berücksichtigen. Nach einer weiteren Ausführung ist ein Container mit einer schalldämmenden Beschichtung auf der Innenwand versehen.

Auch die Leitungen, insbesondere die materialführenden Leitungen, sind bei Bedarf auf schall- bzw. schwingungsdämpfenden Lagern montiert. Falls eine Leitung als geschlossene, d. h., mit einem Gehäuse versehene Leitung ausgeführt ist, kann auch diese Leitung auf der Innenwand mindestens abschnittsweise mit einer schalldämmenden Beschichtung versehen sein.

Nachfolgend werden Aggregate der erfindungsgemäßen Vorrichtung 2 auch in alternativen Ausführungen vorgestellt. Gleiche Bauteile erhalten dabei im Zusammenhang mit dieser Beschreibung gleiche Bezugszeichen. Die einzelnen Aggregate der Materialzufuhr 4, der ersten und der zweiten Sortierung 6, 10 und der Materialzerkleinerung 8 sowie ggf. der Absaugung 14, des Materialabscheiders 16 und des Puffers 18 sind entweder bekannte Aggregate oder werden im Rahmen von üblichen Anpassungen in den gewünschten Dimensionen bereitgestellt.

Die Vorrichtung 2 ist zum Herstellen von Holzspänen z. B. für die Herstellung von z. B. Holzwerkstoffen wie Spanplatten oder zur Herstellung von Fasern für Faserplatten, insbesondere MDF-Platten oder von Dämmstoffen ausgelegt. Sie ist gemäß Ausführungsbeispiel zum Verarbeiten von Holzmaterial mit einer Länge von maximal 500 mm, bevorzugt von maximal 300 mm ausgelegt. Das Holzmaterial stammt entweder aus Frischholz oder -bevorzugt- aus Recyclingholz, z.B. aus grob gebrochenen Paletten oder Kisten.

Die Materialzufuhr 4 weist eine Tragkonstruktion 3 auf, die als erster Container 4a mit einem Schubboden 4b sowie mit Wänden 3g ausgestattet ist, so wie in Fig. 2 im Detail zu sehen. Der Schubboden 4b als Austragvorrichtung führt das Holzmaterial am Boden des ersten Containers 4a einer ersten materialführenden Leitung 20 zu, die die Materialzufuhr 4 mit der ersten Sortierung 6 verbindet. Die erste materialführende Leitung 20 ist mit einem Förderband oder einem Trogkettenförderer zum Transport des zu zerkleinernden Materials ausgestattet. Sie setzt am unteren Ende am Auslass 4c des ersten Containers 4a an und endet auf der Oberseite des zweiten Containers 6a der ersten Sortierung 6. Das zu zerkleinernde Material wird, wie in Fig. 2 dargestellt, der Materialzufuhr 4 über einen Einlass 4d zugeführt, hier die offene Oberseite des 1. Containers 4a. Die Materialzufuhr 4 ist auf einer einfachen Trag- bzw. Stützkonstruktion 3 angeordnet, die die gleichen Abmessungen aufweist wie die Materialzufuhr 4.

Die erste Sortierung 6 sortiert das zu zerkleinernde Holzmaterial. Die erste Sortierung 6 ist dreistufig. Alle Tragkonstruktionen 3, die Sortieraggregate aufweisen, sind jeweils auf einer einfachen Trag- bzw. Stützkonstruktion 3 aufgesetzt, die die gleichen Abmessungen aufweist wie die darauf aufgesetzten Tragkonstruktionen der ersten Sortierung 6. Die Tragkonstruktionen 3 der ersten Sortierung 5 sind jeweils als zweiter Container 6a ausgebildet, der einen Boden 3f aufweist. Jeweils eine der in Fig. 3 oder 4 abgebildeten drei Tragkonstruktionen 3 einer ersten Sortierung 6 kann zur Aufteilung des zu zerkleinernden Holzmaterials in mindestens zwei Fraktionen ausgelegt sein. Das zu zerkleinernde Material wird gemäß Fig. 3 z. B. durch einen Einlass 6b zugeführt, in den die erste materialführende Leitung 20 mündet. Fig. 3 zeigt eine erste Sortierung 6, die als Sieb 6c ausgelegt und in dem zweiten Container 6a angelegt ist. Die erste materialführende Leitung 20 mündet durch den Einlass 6b in der Oberseite oder in einer Seitenwand im zweiten Container 6a. Das Sieb 6c trennt das zu zerkleinernde Material in zwei Fraktionen, beispielsweise eine erste Fraktion von Holzmaterial bis zu 20 mm Länge in der größten Abmessung und eine zweite Fraktion von Holzmaterial von mehr als 20 mm Länge in der größten Abmessung. Die erste Fraktion wird als Gutstoff weiterverarbeitet und z. B. zur Herstellung von Span- oder Faserplatten eingesetzt, die zweite Fraktion ist zu groß, um als Gutstoff verarbeitet zu werden und wird der Materialzerkleinerung zugeführt. Zu kleine Partikel werden ausgeschleust. Entsprechend zeigt Fig. 3 einen ersten Auslass 6d und einen zweiten Auslass 6e für das für das Sieb 6c. Die Auslässe münden im Boden des Containers 6a, alternativ können die Auslässe je nach Konfiguration der Sortierung- auch in den Seitenwänden oder der Oberseite des zweiten Containers 6a angelegt sein. Damit die Leistung der ersten Sortierung 6 an die Leistung der Materialzuführung 4 bzw. der Materialzerkleinerung 8 angepasst ist, sind gemäß der Ausführung nach Fig. 1 zweite Container 6a mit jeweils mindestens einem Aggregat der ersten Sortierung 6 in Reihe angeordnet. Die drei Tragkonstruktionen 3 der ersten Sortierung 6 sind jeweils durch materialführende Leitungen 20 miteinander verbunden. Zu großes Material wird jeweils bis zum nächsten Aggregat der ersten Sortierung 6 weiterbefördert und dort nochmals sortiert. Bevorzugt weist jeder zweite Container 6a ein anderes Aggregat zum Sortieren bzw. eine andere Kombination von Aggregaten z. B. gemäß Fig. 3 oder Fig. 4 auf.

Vorliegend ist die erste Sortierung 6 über eine Absaugleitung 14c an eine Absaugung 14 angeschlossen, deren Aufbau nachfolgend näher erläutert wird. Die Absaugleitung 14c kann über eine beliebige Seite eines zweiten Containers 6a angeschlossen sein.

Als Alternative zur Ausführung der ersten Sortierung nach Fig. 3 kann gemäß Fig. 4 auch eine Sortierung des zu zerkleinernden Materials über eine Vibrationsrinne 6f, erfolgen die das zu sortierende Material breit verteilt, gefolgt von z. B. einem Rollen- oder Scheibensieb. Diese Vibrationsrinne 6f ist oberhalb des zweiten Containers 6a in einer eigenen Tragkonstruktion 3 angeordnet, deren Breite mit der Breite des zweiten Containers 6a übereinstimmt. Die erste materialführende Leitung 20 für das zu zerkleinernde Material ist bei dieser Ausführung durch einen Einlass in der Oberseite der Tragkonstruktion 3 der Vibrationsrinne 6f geführt. Der zweite Container 6a ist bei dieser Ausführung speziell an die Erfordernisse des darin angeordneten Rollen- oder Scheibensiebes angepasst. Der Auslass bzw. die Auslässe des Rollen- oder Scheibensiebes sind hier im Boden 3f des zweiten Containers 6a angeordnet, der auf einer einfachen Trag- bzw. Stützkonstruktion 3 aufliegt. Das Rollen- oder Scheibensieb im zweiten Container 6a ist über eine Absaugleitung 14c mit der Absaugung 14 verbunden, die gewährleistet, dass kein Holzstaub aus der ersten Sortierung 6 entweicht. Zwischen Vibrationsrinne 6f und dem zweiten Container 6a ist ein Materialabscheider 16 angeordnet, der z. B. mit einem als Schwerkraftabscheider, als Röntgengerät oder als NIR-Gerät ausgebildet ist, um Fremdkörper auszusortieren. Fremdkörper werden dann über eine Leitung 16a ausgeschleust. Näheres zum Materialabscheider 16 wird nachfolgend ausgeführt.

Der Strom des zu zerkleinernden Materials kann wie in Fig.1 gezeigt, nach einer ersten Alternative durch materialführende Leitungen 20 die zwei oder mehr Container der ersten Sortierung 6 nacheinander passieren. Nach einer zweiten, hier nicht näher dargestellten Alternative wird der Strom des zu zerkleinernden Materials in Teilströme unterteilt, deren Anzahl der Zahl der Tragkonstruktionen 3 bzw. Container der ersten Sortierung 6 entspricht, wenn die zwei oder mehr zweiten Container 6a der ersten Sortierung 6 parallel angeordnet sind.

Mit der Sortierung 6 ist bei der Ausführung nach Fig. 1 der Materialabscheider 16 verbunden. Der Materialabscheider 16 ist meist in einem Container 6a, 10a der ersten oder der zweiten Sortierung angeordnet oder in einer eigenen Tragkonstruktion 3 in Verbindung mit der ersten oder der zweiten Sortierung 6, 10. Der Materialabscheider 16 weist meist eines von zwei Aggregaten auf, entweder ein erstes Aggregat, das zum Abscheiden von metallischen oder solchen Partikeln aus dem Gutstoff der ersten Sortierung ausgelegt ist, die schwerer sind als das Holzmaterial (Schwergutabscheider). Das meist in späteren Stufen der Sortierung eingesetzte zweite Aggregat ist zum Abscheiden von Fremdstoffen oder Partikeln ausgelegt, die z.B. leichter sind als das Holzmaterial, z. B. Kunststoffpartikel bzw. Kunststofffolien. Hier können z. B. Röntgengeräte oder Geräte eingesetzt werden, die Fremdstoffe mittels nahem Infrarot (NIR) erkennen.

Eine zweite materialführende Leitung 22 verbindet gemäß Fig. 1 den zweiten Container 6a der ersten Sortierung 6 mit der Materialzerkleinerung 8, die in einer Tragkonstruktion einem dritten Container 8a angeordnet ist, so wie beispielhaft in Fig. 5 im Detail dargestellt. Der Container 8a steht auf einer einfachen Trag- bzw. Stützkonstruktion 3. Ein Materialabscheider 16 ist im dritten Container 8a vor dem Aggregat zur Materialzerkleinerung angeordnet. Die zweite materialführende Leitung 22 wird durch einen Einlass 8b in der Oberseite des dritten Containers 8a an den Materialabscheider 16, z. B. ein Röntgen-oder NIR-Gerät, angeschlossen. Je nach Aufstellung des dritten Containers 8a kann der Einlass 8b in jeder beliebigen Wand des Containers ausgeführt sein. Vom Materialabscheider 16 führt eine Verbindung 8c zu dem Aggregat, dass das Material zerkleinert. Im dritten Container 8a können, je nach zu zerkleinerndem Material und Anforderung an das zerkleinerte Material beispielsweise ein Schlagwerk, ein Hammer, eine Mühle, ein Brecher oder ein Hacker als Aggregat zur Materialzerkleinerung installiert sein. In der vorliegenden Ausführung nach Fig. 1 handelt es sich um einen Hacker 8d, der auf die Erzeugung von Holzspänen ausgelegt ist. Auch für die Materialzerkleinerung 8 gilt, dass zwei oder mehr der vorstehend genannten Aggregate kombiniert werden können, entweder parallel oder hintereinander angeordnet. Besonders geeignet ist z. B. eine Kombination aus einem Brecher und einem nachfolgend angeordneten Hacker, die nacheinander von dem zu zerkleinernden Material durchlaufen werden. Soll die Leistung der Vorrichtung 2 gesteigert werden, können auch hier mehrere dritte Container 8a parallel angeordnet werden. Die Materialzerkleinerung 8 steht über einen Auslass in Verbindung mit einer dritten materialführenden Leitung 24 in Verbindung mit einer zweiten Sortierung 10, die in einer vierten Tragkonstruktion 10a angeordnet ist. Die dritte materialführende Leitung 24 erstreckt sich von der Unterseite des dritten Containers 8a zur Oberseite oder zu einer Seitenwand 3g des vierten Containers 10a. Auch die Materialzerkleinerung 8 ist gemäß Fig. 1 über eine Absaugleitung 14d mit der Absaugung 14 verbunden.

Die dritte materialführende Leitung 24 kann als Förderband, Trogkettenförderer oder als Blasleitung ausgelegt sein, in der Holzspäne z. B. mittels Druckluft zur zweiten Sortierung 10 gefördert werden.

Der vierte Container 10a, der z. B. als mit Boden, Wänden und Decke verkleidete Tragkonstruktion 3 ausgeführt ist, weist die zweite Sortierung 10 auf, die auf das Fraktionieren von Spänen ausgelegt ist. Auch hier kann, wie vorstehend im Zusammenhang mit der ersten Sortierung 6 beschrieben, eine einstufige oder mehrstufige Sortierung vorgesehen sein und es können zur Anpassung der Kapazität zwei oder mehr zweite Sortierungen 10 parallel angeordnet sein, ggf. kann jedes der parallel angeordneten Aggregate in einem eigenen Container angeordnet sein. Für die zweite Sortierung 10 können, wie bereits vorstehend zur ersten Sortierung 6 beschrieben, jeweils ein oder mehrere Rüttler, Siebe oder Vibrationsrinnen angeordnet sein. Auch die zweite Sortierung 10 kann z. B. mittels Druckluft, Schwerkraft oder Vibration erfolgen. Wie in den Fig. 3 und 4 gezeigt, ist auch die zweite Sortierung 10 bevorzugt über eine Absaugleitung 14e mit der Absaugung 14 verbunden, die den bei der zweiten Sortierung 10 entstehenden Staub absaugt. Während eine zu kleine Fraktion entweder als Staub abgesaugt oder aussortiert wird, wird eine zu große Fraktion bevorzugt noch einmal über eine fünfte materialführende Leitung 28 der Materialzerkleinerung 8 zugeführt, um Ausschuss zu reduzieren und die Ausbeute zu maximieren. Der Gutstoff der zweiten Sortierung passiert ebenfalls einen im oder auf dem vierten Container 10a angeordneten Materialabscheider 16, so dass ein Gutstoff produziert wird, der keine störenden Fremdstoffe aufweist.

Von der zweiten Sortierung 10 führt eine vierte materialführende Leitung 26 zur Verwertung der erzeugten Holzspäne, insbesondere zu einer Holzwerkstoffproduktion, aber auch zu einer Dämmstoffproduktion oder zu anderen Verfahren der Weiterverarbeitung. Die vierte materialführende Leitung 26 kann ausgebildet sein wie die dritte materialführende Leitung 24.

Um eine nachfolgende Produktion stetig mit der gewünschten Menge an Holzspänen zu versorgen, ist nach der Ausführung von Fig. 1 ein Puffer 18 in die vierte materialführende Leitung 26 eingesetzt. Der Puffer 18 ist optional und kann auch vor oder nach der Materialzufuhr 4, der ersten oder zweiten Sortierung 6, 10 oder vor der Materialzerkleinerung 8 angeordnet sein, je nach den Anforderungen der jeweiligen Ausführungsform der erfindungsgemäßen Vorrichtung 2. Der Puffer 18 ist gemäß Fig. 6 als Tragkonstruktion 3 ausgeführt, in die ein Container 18a mit einem Einlass 18b eingesetzt ist, der als offene Oberseite 18c des Containers 18a ausgebildet ist. Die Wände 18d des Container 18a verjüngen sich trichterförmig hin zu einer am unteren Ende der Wände 18d angeordneten, in einem Trog 18e angeordneten Förderschnecke, die die im Puffer 18 gelagerten Holzspäne einem Auslass 18f zufördert. Der Auslass 18f ist mit der vierten materialführenden Leitung 26 verbunden.

Fig. 7 zeigt allgemein eine im Wesentlichen in einer als Container 14a ausgebildeten Tragkonstruktion 3 angeordnete Absaugvorrichtung 14b, die unter anderem zusammen mit den Absaugleitungen 14c-f die Absaugung 14 bildet. Die Absaugung 14 ist in einer quaderförmigen, auf einer Stirnfläche stehenden Tragkonstruktion 3 angeordnet. Der Antrieb 14g und das Ansaugrohr 14h sind jedoch außerhalb des Containers 14a angeordnet. Sie sind auf einer Hälfte einer einfachen Trag- bzw. Stützkonstruktion 3 angebracht, auf deren anderer Hälfte der Container 14 mit seiner Stirnseite ruht. Ansaugrohr 14h und Antrieb 14g werden beim Transport vom Container 14a getrennt transportiert. Bei Bedarf können, wie in Fig. 1 gezeigt, mehrere Absaugvorrichtungen 14b parallel angeordnet sein. Parallel angeordnete Absaugvorrichtungen 14b können unterschiedliche Leistungen aufweisen oder zum Absaugen unterschiedlich großer oder schwerer Partikel ausgelegt sein. Bei der Ausführung gemäß Fig. 1 sind drei Absaugungen 14 vorgesehen.

Die Absaugvorrichtung 14b erzeugt einen Unterdruck in den Absaugleitungen 14c-f, durch die Staub und andere leichte Partikel in Richtung auf die Absaugvorrichtung 14b gesogen und dort mittels eines Taschenfilters abgeschieden werden. Eine Absaugleitung 14c verbindet die Materialzufuhr 4 mit der Absaugvorrichtung 14b, eine Absaugleitung 14d verbindet die erste Sortierung 6 mit der Absaugvorrichtung 14b, eine Absaugleitung 14e verbindet die Materialzerkleinerung 8 mit der Absaugvorrichtung 14b, und eine Absaugleitung 14f verbindet je eine Stufe der zweitstufigen zweiten Sortierung 10 mit der Absaugvorrichtung 14b. Das der Absaugung 14 durch die Absaugleitungen 14c-f zugeführte Material wird in einem Abfallbehälter 14i gesammelt.

Alle vorgenannten Aggregate der Vorrichtung 2 werden gemäß der Ausführung nach Fig. 1 durch die in dem fünften Container 12a angeordnete Steuerung 12 überwacht, gesteuert und ggf. geregelt. Der fünfte Container 12a kann aus einem üblichen 20-Fuß-Seecontainer bestehen, er kann aber auch aus einer mit Boden, Wänden und Decke mindestens abschnittsweise verkleideten Tragkonstruktion 3 aufgebaut sein. Um einen einfachen Zugang zur Steuerung 12 zu gewährleisten, weist der fünfte Container 12a in einer Seitenwand eine Tür auf. Die Überwachung der erfindungsgemäßen Vorrichtung erfolgt durch hier nicht dargestellte Sensoren, die z. B. den Materialfluss oder Stockungen im Materialfluss erfassen, oder die z. B. den Befüllungsgrad der Materialzufuhr 4 oder des Puffers 18 erfassen oder die die Leistungsaufnahme der ersten bzw. zweiten Sortierung 6, 10 oder der Materialzerkleinerung 8 bzw. der Absaugung 14 oder der materialführenden Leitungen 20, 22, 24, 26, 28 erfassen. Sensoren können ebenfalls den Anteil der durch die Materialzerkleinerung 8 erzeugten Fraktionen an Holzspänen oder des erzeugten Ausschusses erfassen. Die Sensoren senden entsprechende Signale an die Steuerung 12, die dann prüft, ob die Signale innerhalb der vorgegebenen Toleranzen liegen oder ob eine Regelung von einzelnen oder mehreren der Aggregate der Vorrichtung 2 erforderlich ist. Die Regelung erfolgt über Steuerverbindungen, entweder drahtlos oder leitungsgebunden. Die Steuerung 12 kann aber auch einzelne Aggregate steuern, wenn dies gewünscht ist.

Das erfindungsgemäße Verfahren wird durchgeführt, indem einer Vorrichtung 2 zum Herstellen von Holzspänen unzerkleinertes Material aus Holz zugeführt, wird, entweder unverarbeitetes Holz oder bereits verarbeitetes Holz, das recycelt werden soll, sogenanntes Recyclingholz. Das unzerkleinerte Material ist bevorzugt bereits vorgebrochen, z. B. in Stücke mit einer Länge von maximal 500 mm, insbesondere von maximal 300 mm. Dieses im Sinne der Erfindung noch unzerkleinerte Material wird der Materialzufuhr 4 zugeführt. Dort wird das Material ggf. so weit möglich von zu schweren oder zu leichten Partikeln oder anderen Fremdstoffen, insbesondere Metallteilen wie Nägeln oder Klammern und Kunststoffen, z. B. dem Holz anhaftenden Kunststofffolien, befreit. Das zu zerkleinernde Material wird dann der ersten Sortierung 6 zugeführt, die als ein- oder mehrstufige Sortierung zu kleines Material und zu großes Material absondert. Das zu große Material wird bevorzugt noch einmal vorgebrochen und dann erneut der Materialzufuhr 4 zugeführt. Das zu kleine Material kann ggf. direkt ohne weitere Materialzerkleinerung weiterverwendet werden. Das in der ersten Sortierung 6 sortierte, unzerkleinerte Material passender Größe wird dann, nachdem es ggf. einen weiteren Materialabscheider passiert hat, der Materialzerkleinerung 8 zugeführt. Dort wird das unzerkleinerte Material in einer oder mehreren Stufen zu den gewünschten Holzspänen zerkleinert. Auf die Materialzerkleinerung 8 folgt die zweite Sortierung 10, die das zerkleinerte Material in einer oder in mehreren Stufen sortiert. Auch hier wird zu feines oder zu großes Material aussortiert und ggf. passiert das Material erneut einen Materialabscheider. Das zu große Material wird bevorzugt noch einmal der Materialzerkleinerung 8 zugeführt. Das zerkleinerte Material in gewünschter bzw. vorgegebener Größe wird der weiteren Verarbeitung zugeführt.

Das erfindungsgemäße Verfahren sieht vor, dass die Schritte des Zuführens von Material, des Sortierens des unzerkleinerten Materials, des Zerkleinern von Material und des Sortierens des zerkleinerten Materials von einer Steuerung 12 überwacht, gesteuert und ggf. geregelt werden.

Optional kann nach dem erfindungsgemäßen Verfahren mindestens eine Absaugung 14 vorgesehen sein, die Staub und andere kleine und leichte Partikel über Absaugleitungen 14c-f sammelt. Weiter optional kann mindestens ein Materialabscheider 16 vorgesehen sein, z. B. zum Abscheiden von schweren, magnetischen oder leichten Partikeln bzw. von anderen Fremdstoffen, z. B. Metall oder Kunststoff.

Schließlich kann das erfindungsgemäße Verfahren mindestens einen Puffer 18 vorsehen, der einem der vorstehend beschriebenen Aggregate 4, 6, 8, oder 10 zugeordnet sein kann, und der ein Speichern des zu zerkleinernden oder des zerkleinerten Materials ermöglicht.

Das erfindungsgemäße Verfahren zum Herstellen von Holzspänen kann beispielsweise eine Kapazität von 2 t pro Stunde bis 15 t pro Stunde an Holzspänen bereitstellen. Der Hacker kann z. B. Kapazitäten von mindestens 6 t pro Stunde, vorzugsweise 10 t pro Stunde, aufweisen, während die Sortierung Kapazitäten von bis zu 20 Tonnen pro Stunde erreichen kann, wobei diese abhängig von der gewählten Größe des Containers ist. Bei 20-Fuß-Containern kann die Sortierung z.B. eine Kapazität von 10 t pro Stunde, vorzugsweise 12 t pro Stunde verarbeiten, während bei 40-Fuß-Containern z.B. bis zu 20 t pro Stunde sortiert werden können. Diese Menge kann wirtschaftlich interessant sein, um z. B. eine Technikums- oder Versuchsanlage zu betreiben oder um einen Teilstrom von zerkleinertem Material für die Herstellung von Holzwerkstoffen oder Dämmstoffen bereitzustellen, beispielsweise einen Teilstrom von Holzspänen aus Recyclingholz zur gemeinsamen Verarbeitung zu Faser- oder Spanplatten gemeinsam mit Spänen aus unverarbeitetem Holz. Das erfindungsgemäße Verfahren kann mit einer zu einer Produktionseinrichtung gehörenden Vorrichtung durchgeführt werden. Die Vorrichtung zur Durchführung des Verfahrens kann aber auch unabhängig von einer Produktionsvorrichtung aufgestellt sein.

### Bezugszeichenliste

| | | | |
|---|---|---|---|
| 2 | Vorrichtung | 12 | Steuerung |
| 3 | Tragkonstruktion | 12a | fünfter Container |
| 3a | Träger | 14 | Absaugung |
| 3b | äußerer geschlossener Rahmen | 14a | Container |
| 3c | mittlerer geschlossener Rahmen | 14b | Absaugvorrichtung |
| 3d | Grundfläche | 14c-f | Absaugleitungen |
| 3e | Stahlprofil | 14g | Ansaugrohr |
| 3f | Boden | 14h | Antrieb |
| 3g | Wand | 14i | Abfallbehälter |
| 3h | Decke | 16 | Materialabscheider |
| 3i | Ausnehmung | 16a | Leitung |
| 3j | Tür | 18 | Puffer |
| 4 | Materialzufuhr | 18a | Container |
| 4a | erster Container | 18b | Einlass |
| 4b | Schubboden | 18c | offene Oberseite des Containers |
| 4c | Auslass | 18d | Wände |
| 4d | Einlass | 18e | Trog |
| 6 | erste Sortierung | 18f | Auslass |
| 6a | zweiter Container | 20 | erste materialführende Leitung |
| 6b | Einlass | 22 | zweite materialführende Leitung |
| 6c | Sieb | 24 | dritte materialführende Leitung |
| 6d | erster Auslass | 26 | vierte materialführende Leitung |
| 6e | zweiter Auslass | 28 | fünfte materialführende Leitung |
| 6f | Vibrationsrinne | | |
| 8 | Materialzerkleinerung | | |
| 8a | dritter Container | | |
| 8b | Einlass | | |
| 8c | Leitung | | |
| 8d | Hacker | | |
| 10 | zweite Sortierung | | |
| 10a | vierter Container | | |

## Patentansprüche

1. Verfahren zum Herstellen von Holzspänen für die Fertigung von Spanplatten, insbesondere aus Recyclingholz, aufweisend
- eine Materialzufuhr (4) in mindestens einer ersten Tragkonstruktion (3, 4a), die abgestimmt ist auf die Materialzufuhr (4),
- eine erste maschinelle Sortierung (6) für das zu zerkleinernde Material in mindestens einer zweiten Tragkonstruktion (3, 6a), die abgestimmt ist auf die erste Sortierung (6),
- eine Materialzerkleinerung (8) in mindestens einer dritten Tragkonstruktion (3, 8a), die abgestimmt ist auf die Materialzerkleinerung,
- eine zweite maschinelle Sortierung (10) für das zerkleinerte Material in mindestens einer vierten Tragkonstruktion (3, 10a), die abgestimmt ist auf die zweite Sortierung,
- wobei die Sortierung (6, 10) mittels Rüttler oder Vibrationsrinne und/oder mindestens einem Sieb (6c) erfolgt und/oder mindestens ein Materialabscheider (16) Fremdstoffe, insbesondere Metall bzw. Kunststoff, abscheidet,
wobei die erste, zweite, dritte und vierte Tragkonstruktion (3, 4a, 6a, 8a, 10a) semi-mobil jeweils auf einem Fundament und/oder auf einer Stützkonstruktion angeordnet und entweder unmittelbar miteinander oder durch materialführende Leitungen (20, 22, 24, 26) verbunden werden, wobei das zugeführte Material aus der Materialzufuhr (4) durch eine erste materialführende Leitung (20) zur ersten maschinellen Sortierung (6) gefördert, sortiert und durch eine zweite materialführende Leitung (22) von der ersten maschinellen Sortierung (6) der Materialzerkleinerung (8) zugeführt und dort zu Holzspänen zerkleinert und von dort durch eine dritte materialführende Leitung (24) der zweiten maschinellen Sortierung (10) zugeführt wird, wo die Holzspäne maschinell sortiert und wonach die Holzspäne für die Herstellung von Spanplatten bereitgestellt werden.

2. Verfahren nach Anspruch 1, wobei als Tragkonstruktion (3) ein Container (4a, 6a, 8a, 10a, 12a, 14a, 16a, 18a) eingesetzt wird, bei dem die Tragkonstruktion mindestens abschnittsweise durch eine Wand abgedeckt wird, die Boden, Wand oder Decke des Containers bildet.

3. Verfahren nach einem der vorstehenden Ansprüche, wobei die in mindestens einer Tragkonstruktion (3) angeordnete Materialzufuhr (4) mindestens einen kontinuierlich oder diskontinuierlich mit Material beaufschlagten Container (4a) oder Aufnahmebehälter sowie einen Auslass (4c) aufweist, wobei der Auslass (4c) als Schubboden (4b) oder Austragschnecke ausgebildet wird.

4. Verfahren nach einem der vorstehenden Ansprüche, **dadurch gekennzeichnet, dass** die erste und/oder die zweite Sortierung (6, 10) jeweils ein- oder mehrstufig erfolgt.

5. Verfahren nach einem der vorstehenden Ansprüche, **dadurch gekennzeichnet, dass** die Materialzerkleinerung (8) durch eine oder mehrere der Vorrichtungen aus der Gruppe erfolgt, die Schlagwerk, Hammer, Mühle, Brecher und Hacker umfasst.

6. Verfahren nach einem der vorstehenden Ansprüche, **dadurch gekennzeichnet, dass** die Kapazität des Hackers mindestens 6 bis maximal 10 t pro Stunde, vorzugsweise 8 bis 10 t pro Stunde, und die Kapazität der Sortierung (6,10) mindestens 8 bis maximal 20 t pro Stunde, umfasst.

7. Verfahren nach einem der vorstehenden Ansprüche, **dadurch gekennzeichnet, dass** in mindestens einer fünften Tragkonstruktion (3, 18a) mindestens ein Puffer (18) für Rohstoff und/oder Holzspäne vorgesehen wird.

8. Verfahren nach einem der vorstehenden Ansprüche, **dadurch gekennzeichnet, dass** Befestigungs- und Tragvorrichtungen, vorzugsweise geschraubte oder gesteckte bzw. formschlüssige Verbindungen, an der Tragkonstruktion (3, 4a, 6a, 8a, 10a, 12a, 14a, 16a, 18a) verbaut werden.

9. Verfahren nach einem der vorstehenden Ansprüche, **dadurch gekennzeichnet, dass** Materialzufuhr (4), Sortierung (6) und Materialzerkleinerung (8) und materialführende Leitungen (20, 22, 24, 26) sowie optional Absaugung (14), Materialabscheider (16) oder Puffer (18) durch eine Steuerung (12) überwacht, gesteuert und/oder geregelt werden, wobei die Steuerung (12) in einem Container (12a) angeordnet und durch Steuerleitungen mit der Materialzufuhr (4),der ersten Sortierung (6), der Materialzerkleinerung (8) und der zweiten Sortierung (10) sowie optional mit der Absaugung (14), dem Materialabscheider (16) oder dem Puffer (18) verbunden wird.

10. Vorrichtung (2) zum Herstellen von Holzspänen für die Fertigung von Spanplatten, insbesondere aus Recyclingholz, aufweisend
- mindestens eine erste Tragkonstruktion (3, 4a), die ausgelegt ist, eine Materialzufuhr (4) aufzunehmen,
- mindestens eine zweite Tragkonstruktion (3, 6a), die ausgelegt ist, eine erste maschinelle Sortierung (6) für das zu zerkleinernde Materialaufzunehmen,
- mindestens eine dritte Tragkonstruktion (3, 8a), die ausgelegt ist, eine Materialzerkleinerung (8) aufzunehmen,
- mindestens eine vierte Tragkonstruktion (3, 10a), die ausgelegt ist, eine zweite maschinelle Sortierung für Holzspäne aufzunehmen,
- mindestens eine Steuerung (12) für mindestens die Materialzufuhr (4), die erste maschinelle Sortierung (6), die Materialzerkleinerung (8) und die zweite maschinelle Sortierung (10),
- wobei die Sortierung (6, 10) einen Rüttler oder Vibrationsrinne und/oder mindestens ein Sieb (6c) und/oder mindestens einen Materialabscheider (16) für Fremdstoffe, insbesondere Metall bzw. Kunststoff, aufweist,
wobei die erste, zweite, dritte und vierte Tragkonstruktion (3, 4a, 6a, 8a) semi-mobil auf einem Fundament und/oder auf einer Stützkonstruktion aufgestellt und durch materialführende Leitungen (20, 22) untereinander verbunden sind, wobei die erste, zweite, dritte und vierte Tragkonstruktion (3) als Container (4a, 6a, 8a, 10a) ausgebildet ist, bei dem die Tragkonstruktion mindestens abschnittsweise durch eine Wand abgedeckt ist, die Boden, Wand oder Decke des Containers bildet.

11. Vorrichtung nach Anspruch 10, **dadurch gekennzeichnet, dass** in mindestens einer fünften Tragkonstruktion (3, 18a) mindestens ein Puffer (18) angeordnet ist.

12. Vorrichtung nach einem der Ansprüche 10 bis 11, wobei das Fundament schall- und/oder schwingungsisoliert gelagert ist.

13. Vorrichtung nach einem der Ansprüche 10 bis 12, **dadurch gekennzeichnet, dass** an der Trägerkonstruktion (3, 4a, 6a, 8a, 10a, 12a, 14a, 16a, 18a) Befestigungs- und Tragvorrichtungen, vorzugsweise geschraubte oder gesteckte bzw. formschlüssige Verbindungen, ausgebildet sind.

14. Vorrichtung nach einem der Ansprüche 10 bis 13, **dadurch gekennzeichnet, dass** die Tragkonstruktion (3, 4a, 6a, 8a, 10a) einen Einlass (4d, 6b, 8b) für eine materialführende Leitung aufweist, die Material zuführt und einen Auslass für einen materialführende Leitung aufweist, die Material abführt, wobei in der Tragkonstruktion (4a, 6a, 8a, 10a) eine Materialzufuhr (4), eine Sortierung (6), eine Materialzerkleinerung (8), ein Materialabscheider (16) oder ein Puffer (18) angeordnet ist.

## Claims

1. A method for producing wood chips for the production of chipboards, in particular made from recycling wood, comprising
- a material supply unit (4) in at least one first carrying structure (3, 4a) that is adapted to the material supply unit (4),
- a first mechanical sorting unit (6) the material to be comminuted a first time in at least one second carrying structure (3, 6a) that is adapted to the first sorting unit (6),
- a material comminution unit (8) in at least one third carrying structure (3, 8a) that is adapted to the material comminution,
- a second mechanical sorting unit (10) the comminuted material a second time in at least one fourth carrying structure (3, 10a) that is adapted to the second sorting unit,
- wherein the sorting (6, 10) takes place by means of shakers or a vibrating chute and/or at least one screen (6c), and/or at least one material separator unit (16) separates off foreign matter, in particular metal and/or plastics material,
wherein the first, second, third, and fourth carrying structures (3, 4a, 6a, 8a, 10a) are each arranged so as to be semi-mobile on a foundation and/or on a supporting structure and are interconnected either directly or via material-carrying lines (20, 22, 24, 26), wherein the supplied material is conveyed from the material supply unit (4) through a first material-carrying line (20) to the first mechanical sorting unit (6) and is sorted, and is supplied from the first mechanical sorting unit (6) through a second material-carrying line (22) to the material comminution unit (8) and is comminuted therein so as to form wood chips, and is supplied from there through a third material-carrying line (24) to the second mechanical sorting unit (10), in which the wood chips are sorted by machine, whereupon the wood chips are provided for the production of chipboards.

2. The method according to claim 1, wherein a container (4a, 6a, 8a, 10a, 12a, 14a, 16a, 18a) is used as the carrying structure (3), wherein the carrying structure is covered at least in sections by a wall which forms a floor, wall, or ceiling of the container.

3. The method according to any one of the preceding claims, wherein the material supply unit (4) arranged in at least one carrying structure (3) comprises a container (4a) or receiving container to which material is fed continuously or discontinuously as well as an outlet (4c), wherein the outlet (4c) is designed as a moving floor (4b) or discharge screw.

4. The method according to any one of the preceding claims, **characterized in that** the first and/or second sorting (6, 10) takes place in each case in one or multiple stages.

5. The method according to any one of the preceding claims, **characterized in that** the material comminution (8) takes place by means of one or more of the devices from the group comprising a striking mechanism, hammer, mill, crusher, and chipper.

6. The method according to any one of the preceding claims, **characterized in that** the capacity of the chipper is at least 6 to at most 10 t per hour, preferably 8 to 10 t per hour, and the capacity of the sorting unit (6, 10) is at least 8 to at most 201 per hour.

7. The method according to any one of the preceding claims, **characterized in that** at least one buffer unit (18) for raw material and/or wood chips is provided in at least one fifth carrying structure (3, 18a).

8. The method according to any one of the preceding claims, **characterized in that** fastening and carrier devices, preferably screw or plug-in or rather form-fitting connections, are fitted on the carrying structure (3, 4a, 6a, 8a, 10a, 12a, 14a, 16a, 18a).

9. The method according to any one of the preceding claims, **characterized in that** the material supply unit (4), sorting unit (6), material comminution unit (8), and material-carrying lines (20, 22, 24, 26) as well as, optionally, the suction unit (14), material separator unit (16), or buffer unit (18) are monitored, controlled in an open-loop and/or closed-loop manner by means of a control unit (12), wherein the control unit (12) is arranged in a container (12a) and is connected by control lines to the material supply unit (4), first sorting unit (6), material comminution unit (8), and second sorting unit (10) as well as, optionally, to the suction unit (14), material separator unit (16), or buffer unit (18).

10. A device (2) for producing wood chips for the production of chipboards, in particular made from recycling wood, comprising
- at least one first carrying structure (3, 4a) that is designed to receive a material supply unit (4),
- at least one second carrying structure (3, 6a) that is designed to receive a first mechanical sorting unit (6) for the material to be comminuted,
- at least one third carrying structure (3, 8a) that is designed to receive a material comminution unit (8),
- at least one fourth carrying structure (3, 10a) that is designed to receive a second mechanical sorting unit for wood chips,
- at least one control unit (12) at least for the material supply unit (4), the first mechanical sorting unit (6), the material comminution unit (8), and the second mechanical sorting unit (10),
- wherein the sorting (6, 10) comprises a shaker or a vibrating chute and/or at least one screen (6c), and/or at least one material separator unit (16) for separating off foreign matter, in particular metal and/or plastics material,
wherein the first, second, third, and fourth carrying structure (3, 4a, 6a, 8a) are set up in a semi-mobile manner on a foundation and/or supporting structure and interconnected by means of material-carrying lines (20, 22), wherein the first, second, third, and fourth carrying structure (3) is designed as a container (4a, 6a, 8a, 10a), wherein the carrying structure is covered at least in sections by a wall which forms a floor, wall, or ceiling of the container.

11. The device according to claim 10, **characterized in that** at least one buffer unit (18) is arranged in at least one fifth carrying structure (3, 18a).

12. The device according to any one claims 10 to 11, wherein the foundation is supported in a sound-insulated and/or vibration-insulated manner.

13. The device according to any one of claims 10 to 12, **characterized in that** fastening and carrier devices, preferably screw or plug-in or rather form-fitting connections, are formed on the carrying structure (3, 4a, 6a, 8a, 10a, 12a, 14a, 16a, 18a).

14. The device according to any one of claims 10 to 13, **characterized in that** the carrying structure (3, 4a, 6a, 8a, 10a) comprises an inlet (4d, 6b, 8b) for a material-carrying line which supplies material and comprises an outlet for a material-carrying line that discharges material, wherein a material supply unit (4), a sorting unit (6), a material comminution unit (8), a material separator unit (16), or a buffer unit (18) is arranged in the carrying structure (4a, 6a, 8a, 10a).

## Revendications

1. Méthode de production de copeaux de bois pour la fabrication de panneaux d'aggloméré, en particulier à partir de bois recyclé, comprenant
- une unité d'approvisionnement en matériaux (4) dans au moins une première structure porteuse (3, 4a) adaptée à l'unité d'approvisionnement en matériaux (4),
- une première unité de tri mécanique (6) pour la matière à broyer une première fois dans au moins une deuxième structure porteuse (3, 6a) adaptée à la première unité de tri (6),
- une unité de broyage des matériaux (8) dans au moins une troisième structure porteuse (3, 8a) adaptée au broyage des matériaux,
- une deuxième unité de tri mécanique (10) pour la matière broyée une deuxième fois dans au moins une quatrième structure porteuse (3, 10a) adaptée à la deuxième unité de tri,
- le tri (6, 10) s'effectue au moyen d'un vibrateur ou d'une goulotte vibrante et/ou d'au moins un crible (6c), et/ou au moins une unité de séparation des matériaux (16) sépare les matières étrangères, en particulier les métaux et/ou les matières plastiques,
dans laquel les première, deuxième, troisième et quatrième structures porteuses (3, 4a, 6a, 8a, 10a) sont chacune disposées de manière à être semi-mobiles sur une fondation et/ou sur une structure porteuse et sont interconnectées soit directement, soit par l'intermédiaire de lignes de transport de matériau (20, 22, 24, 26), dans lequel le matériau fourni est acheminé de l'unité d'approvisionnement en matériau (4) par une première ligne de transport de matériau (20) vers la première unité de tri mécanique (6) et y est trié, et est acheminé de la première unité de tri mécanique (6) par une deuxième ligne de transport de matériaux (22) vers l'unité de broyage de matériaux (8) et y est broyé de manière à former des copeaux de bois, et est acheminé de là par une troisième ligne de transport de matériaux (24) vers la deuxième unité de tri mécanique (10), dans laquelle les copeaux de bois sont triés par une machine, après quoi les copeaux de bois sont fournis pour la production de panneaux d'aggloméré.

2. Méthode selon la revendication 1, dans laquel un conteneur (4a, 6a, 8a, 10a, 12a, 14a, 16a, 18a) est utilisé comme structure porteuse (3), dans lequel la structure porteuse est recouverte au moins en partie par une paroi qui forme un plancher, une paroi ou un plafond du conteneur.

3. Méthode selon l'une quelconque des revendications précédentes, dans laquel l'unité d'alimentation en matériau (4) disposée dans au moins une structure porteuse (3) comprend un conteneur (4a) ou un conteneur de réception dans lequel le matériau est alimenté de manière continue ou discontinue, ainsi qu'une sortie (4c), dans laquelle la sortie (4c) est conçue comme un fond mouvant (4b) ou une vis d'éjection.

4. Méthode selon l'une quelconque des revendications précédentes, **caractérisée par le fait que** le premier et/ou le second tri (6, 10) s'effectue respectivement cas en une ou plusieurs étapes.

5. Méthode selon l'une quelconque des revendications précédentes, **caractérisé par le fait que** le broyage de la matière (8) s'effectue au moyen d'un ou de plusieurs dispositifs du groupe comprenant un mécanisme de frappe, un marteau, un broyeur, un concasseur et une déchiqueteuse.

6. Méthode selon l'une quelconque des revendications précédentes, **caractérisé par le fait que** la capacité du broyeur est d'au moins 6 à 10 t par heure au maximum, de préférence de 8 à 10 t par heure, et que la capacité de l'unité de tri (6, 10) est d'au moins 8 à 20 t par heure au maximum.

7. Méthode selon l'une quelconque des revendications précédentes, **caractérisé par le fait qu'**au moins une unité tampon (18) pour les matières premières et/ou les copeaux de bois est prévue dans au moins une cinquième structure porteuse (3, 18a).

8. Méthode selon l'une quelconque des revendications précédentes, **caractérisé par le fait que** des dispositifs de fixation et de support, de préférence des raccords vissés ou enfichables ou plutôt des raccords par complémentarité de formes, sont montés sur la structure porteuse (3, 4a, 6a, 8a, 10a, 12a, 14a, 16a, 18a).

9. Méthode selon l'une quelconque des revendications précédentes, **caractérisé par** la surveillance de l'unité d'alimentation en matériau (4), de l'unité de tri (6), de l'unité de broyage des matériaux (8) et des lignes de transport des matériaux (20, 22, 24, 26) ainsi que, en option, de l'unité d'aspiration (14), de l'unité de séparation des matériaux (16) ou de l'unité de tamponnage (18), commandée et/ou régulée par une commande (12), l'unité de commande (12) étant disposée dans un conteneur (12a) et reliée par des lignes de commande à l'unité d'alimentation en matériaux (4), à la première unité de tri (6), à l'unité de broyage des matériaux (8) et à la deuxième unité de tri (10) ainsi que, éventuellement, à l'unité d'aspiration (14), à l'unité de séparation des matériaux (16) ou à l'unité de tamponnage (18).

10. Dispositif (2) de production de copeaux de bois pour la fabrication de panneaux d'aggloméré, notamment à partir de bois recyclé, comprenant
- au moins une première structure porteuse (3, 4a) destinée à recevoir une unité d'approvisionnement en matériaux (4),
- au moins une deuxième structure porteuse (3, 6a) conçue pour recevoir une première unité de tri mécanique (6) pour la matière à broyer,
- au moins une troisième structure porteuse (3, 8a) conçue pour recevoir une unité de broyage des matériaux (8),
- au moins une quatrième structure porteuse (3, 10a) destinée à recevoir une deuxième unité de tri mécanique des copeaux de bois,
- au moins une unité de commande (12) au moins pour l'unité d'approvisionnement en matériaux (4), la première unité de tri mécanique (6), l'unité de broyage des matériaux (8) et la deuxième unité de tri mécanique (10),
- dans lequel le tri (6, 10) comprend un vibrateur ou une goulotte vibrante et/ou au moins un crible (6c), et/ou au moins une unité de séparation des matériaux (16) pour séparer les matières étrangères, en particulier les métaux et/ou les matières plastiques,
dans lequel la première, la deuxième, la troisième et la quatrième structure porteuse (3, 4a, 6a, 8a) sont installées de manière semi-mobile sur une fondation et/ou une structure porteuse et sont reliées entre elles par des lignes de transport de matériaux (20, 22), dans lequel la première, la deuxième, la troisième et la quatrième structure porteuse (3) est conçue comme un conteneur (4a, 6a, 8a, 10a), dans lequel la structure porteuse est recouverte, au moins en partie, par une paroi qui forme un plancher, un mur ou un plafond du conteneur.

11. Dispositif selon la revendication 10, **caractérisé par le fait qu'**au moins une unité tampon (18) est disposée dans au moins une cinquième structure porteuse (3, 18a).

12. Dispositif selon l'une des revendications 10 à 11, dans lequel la fondation est soutenue d'une manière insonorisée et/ou isolée des vibrations.

13. Dispositif selon l'une quelconque des revendications 10 à 12, **caractérisé par le fait que** des dispositifs de fixation et de support, de préférence des raccords vissés ou enfichables ou plutôt des raccords par complémentarité de formes, sont formés sur la structure porteuse (3, 4a, 6a, 8a, 10a, 12a, 14a, 16a, 18a).

14. Dispositif selon l'une des revendications 10 à 13, **caractérisé par le fait que** la structure porteuse (3, 4a, 6a, 8a, 10a) comprend une entrée (4d, 6b, 8b) pour une ligne de transport de matériaux qui fournit des matériaux et comprend une sortie pour une ligne de transport de matériaux qui décharge des matériaux, dans lequel une unité d'approvisionnement en matériaux (4), une unité de tri (6), une unité de broyage des matériaux (8), une unité de séparation des matériaux (16) ou une unité tampon (18) est disposée dans la structure porteuse (4a, 6a, 8a, 10a).
